# EUROPÄISCHE PATENTANMELDUNG

(11) **EP 0 312 846 A1**
(43) Veröffentlichungstag der Anmeldung: **26.04.1989**
(21) Anmeldenummer: 88116587.2
(22) Anmeldetag: 06.10.1988
(51) Int. Cl.: H01R 4/24, H01R 9/09

(54) **Schneidklemme**

(30) Priorität: 19.10.1987 DE 8714010 U
(71) Anmelder: SIEMENS AKTIENGESELLSCHAFT, 80333 München (DE)
(72) Erfinder: Lins, Felix, Dipl.-Ing., D-8741 Niederlauer (DE); Zahn, Eberhard, Dipl.-Ing., D-8733 Bad Bocklet (DE)

(57) **Zusammenfassung**

Die Erfindung betrifft eine Schneidklemme mit einem Kontaktteil, an dem ein eine elektrische Leitung (13) aufnehmender Schlitz (3) vorgesehen ist, dessen Seitenkanten als die Isolierung der Leitung (13) durchdringende und mit dem elektrischen Leiter (14) der Leitung (13) in Kontaktverbindung tretende Schneidkanten (5) ausgebildet sind, welche Schneidklemme (1) ferner eine mit dem Kontaktteil (9) in elektrischer Verbindung stehende Kontaktfahne (9) aufweist. Eine für das automatische Anschließen der elektrischen Leitung geeignete Form der Schneidklemme wird dadurch erreicht, daß an dem Kontaktteil (2) der Einführöffnung (4) des Schlitzes (3) gegenüberliegend von den beiden Außenseiten des Kontaktteiles (2) her quer zur Achse des Schlitzes (3) verlaufende Abstützflächen (7) vorgesehen sind.

## Beschreibung

Die Erfindung betrifft eine Schneidklemme mit einem Kontaktteil, an dem ein eine elektrische Leitung aufnehmender Schlitz vorgesehen ist, dessen Seitenkanten als die Isolierung der Leitung durchdringende und mit dem elektrischen Leiter der Leitung in Kontaktverbindung tretende Schneidkanten ausgebildet sind, welche Schneidklemme ferner eine mit dem Kontaktteil in elektrischer Verbindung stehende Kontaktfahne aufweist. Eine solche Schneidklemme ist aus der Zeitschrift "Nachrichten Elektronik + Telematik" 37 (1983), Heft 11, Seiten 442 bis 446 bekannt.

Der Erfindung liegt die Aufgabe zugrunde, eine Schneidklemme der gattungsgemäßen Art so auszubilden, daß diese für das einzelne Anschließen einer elektrischen Leitung durch einen Automaten geeignet ist.

Die Lösung der gestellten Aufgabe gelingt nach der Erfindung dadurch, daß an dem Kontaktteil der Einführöffnung des Schlitzes gegenüberliegend von den beiden Außenseiten des Kontaktteiles her quer zur Achse des Schlitzes verlaufende Abstützflächen vorgesehen sind. Beim Einführen der Leitung in den Schlitz der Schneidklemme kann der Automat die Schneidklemme an den Abstützflächen unterfassen. Damit schließen sich die beim Eindrücken der Leitung wirksamen Kräfte innerhalb des Kontaktteiles, so daß ein die Schneidklemme tragendes Bauteil, z.B. eine Leiterplatte, nicht durch die Eindrückkräfte belastet wird.

Toleranzen hinsichtlich der Lage der Schneidklemme an einem sie tragenden Bauteil können beim Verdrahten mittels eines Automaten dadurch ausgeglichen werden, daß der Kontaktteil elastisch mit der Kontaktfahne verbunden ist. Ein solcher Toleranzausgleich ist insbesondere bei der Verdrahtung von auf Leiterplatten angeordneten Schneidklemmen notwendig.

Ein Herausrutschen der Leitung aus dem Schlitz der Schneidklemme läßt sich dadurch verhindern, daß an dem Kontaktteil mindestens eine im Bereich des Schlitzes aus der Ebene des Kontaktteiles vorstehende Haltelasche vorgesehen ist. Die Leitung wird nach dem Eindrücken in den Schlitz beim weiteren Verdrahten unter der Haltelasche durchgeführt und ist damit zusätzlich gegen Kräfte gesichert, die in Öffnungsrichtung des Schlitzes auf die Leitung wirken.

Eine möglichst exakte Höhenausrichtung der Schneidklemme auf einem sie tragenden Bauteil wird dadurch erreicht, daß an der Kontaktfahne mindestens eine gegenüber deren Kontur vorstehende Anschlaglasche vorgesehen ist. Die Standfestigkeit der Schneidklemme auf einer Leiterplatte wird dadurch verbessert, daß die Anschlaglasche an ihrem freien Ende abgewinkelt ist.

Anhand eines in der Zeichnung dargestellten Ausführungsbeispieles wird die Erfindung nachfolgend näher erläutert. Es zeigt:
FIG 1 eine Schneidklemme in perspektivischer Darstellung,
FIG 2 eine auf einer Leiterplatte angeordnete Schneidklemme,
FIG 3 eine Seitenansicht einer anderen Ausführungsform einer Schneidklemme.

Eine mit 1 bezeichnete Schneidklemme weist ein flächiges Kontaktteil 2 auf, das mit einem zur Aufnahme einer elektrischen Leitung 13 dienenden Schlitz 3 versehen ist. Der Schlitz 3 ist zu der freien Seite des Kontaktteiles 2 hin zu einer Einführöffnung 4 erweitert. Die Seitenkanten des Schlitzes 3 sind als Schneidkanten 5 ausgebildet.

An den beiden Seiten des Kontaktteiles 2 sind im Bereich der Längserstreckung des Schlitzes 3 Haltelaschen 6 aus der Ebene des Kontaktteiles 2 herausgebogen, die zur Halterung der in den Schlitz 3 eingeführten Leitung 13 dienen.

Auf der der Einführöffnung 4 gegenüberliegenden Seite sind an dem Kontaktteil 2 Abstützflächen 7 vorgesehen, die sich quer zur Achse des Schlitzes 3 erstrecken. Ferner ist der Kontaktteil 2 der Schneidklemme 1 auf dieser Seite über einen um 180° verwundenen Steg 8 mit einer Kontaktfahne 9 verbunden. An dieser Kontaktfahne 9 sind gegenüberliegend zwei Anschlaglaschen 10 angeformt, deren freies Ende 11 um 90° abgewinkelt ist.

Wie die FIG 2 zeigt, ist die Schneidklemme 1 mit ihrer Kontaktfahne 9 in eine entsprechende Öffnung einer Leiterplatte 12 eingesteckt und in entsprechender Weise mit den in der Zeichnung nicht sichtbaren Leiterbahnen der Leiterplatte 12 leitend verbunden. Mit den Anschlaglaschen 10 und deren abgewinkeltem Ende 11 liegt die Schneidklemme 1 auf der Fläche der Leiterplatte 12 auf. Dadurch ist die Schneidklemme in ihrer Höhenlage festgelegt.

Beim Einführen der elektrischen Leitung 13 in den Schlitz 3 mittels eines Automaten, untergreift dieser die Abstützflächen 7 der Schneidklemme 1, so daß der Kontaktteil 2 im Automaten vollkommen abgestützt wird. Die auf die Leitung 13 beim Eindrücken in den Schlitz 3 ausgeübten Kräfte wirken somit nicht auf die Leiterplatte 12. Durch den Steg 8 wird eine Ausrichtung des Kontaktteiles 2 ermöglicht, falls dieses infolge von Fertigungs- oder Montagetoleranzen noch nicht die zum Einführen der Leitung 13 notwendige richtige Lage aufweist.

Bei der Ausführungsform nach FIG 3 sind der Kontaktteil 2 und die Kontaktfahne 9 über einen gegenüber der Ebene des Kontaktteiles 2 vorgewölbten Steg 15 verbunden. Eine solche Ausbildung des Steges 15 erlaubt neben einer seitlichen Ausrichtung des Kontaktteiles 2 auch eine Ausrichtung desselben in der Höhe.

Beim Einpressen der Leitung 13 in den Schlitz wird die Isolierung der Leitung 13 von den Schneidkanten 5 des Schlitzes 3 durchtrennt, so daß die Schneidkanten 5 mit dem elektrischen Leiter 14 der Leitung 13 in Kontaktverbindung kommen. Ist die Leitung 13 in den Schlitz 3 eingeführt, so wird sie bei dem weiteren Verdrahtungsvorgang unter einer oder beiden Haltelaschen 6 hindurchgezogen, so daß eine zusätzliche Sicherung gegen ein Herausrutschen der Leitung 13 aus dem Schlitz 3 gegeben ist.

Durch die Abwinkelung des freien Endes 11 jeder Anschlaglasche 10 wird eine breitere Auflage der Schneidklemme 1 auf der Leiterplatte 12 erreicht und die Schneidklemme dadurch gegen ein seitliches Kippen gesichert.

## Patentansprüche

1. Schneidklemme mit einem Kontaktteil, an dem ein eine elektrische Leitung aufnehmender Schlitz vorgesehen ist, dessen Seitenkanten als die Isolierung der Leitung durchdringende und mit dem elektrischen Leiter der Leitung in Kontaktverbindung tretende Schneidkanten ausgebildet sind, welche Schneidklemme ferner eine mit dem Kontaktteil in elektrischer Verbindung stehende Kontaktfahne aufweist, **dadurch gekennzeichnet,** daß an dem Kontaktteil (2) der Einführöffnung (4) des Schlitzes (3) gegenüberliegend von den beiden Außenseiten des Kontaktteiles (2) her quer zur Achse des Schlitzes (3) verlaufende Abstützflächen (7) vorgesehen sind.

2. Schneidklemme nach Anspruch 1, **dadurch gekennzeichnet,** daß der Kontaktteil (2) elastisch mit der Kontaktfahne (9) verbunden ist.

3. Schneidklemme nach Anspruch 2, **dadurch gekennzeichnet,** daß der Kontaktteil (2) und die Kontaktfahne (9) durch einen um 180° verwundenen Steg miteinander verbunden sind.

4. Schneidklemme nach Anspruch 2, **dadurch gekennzeichnet,** daß der Kontaktteil (2) und die Kontaktfahne (9) durch einen gegenüber der Ebene des Kontaktteiles (2) vorgewölbten Steg (15) miteinander verbunden sind.

5. Schneidklemme nach Anspruch 1, 2, 3 oder 4, **dadurch gekennzeichnet,** daß an dem Kontaktteil (2) mindestens eine im Bereich des Schlitzes (3) aus der Ebene des Kontaktteiles (2) vorstehende Haltelasche (6) vorgesehen ist.

6. Schneidklemme nach einem oder mehreren der vorhergehenden Ansprüche 1 bis 5, **dadurch gekennzeichnet**,
daß an der Kontaktfahne (9) mindestens eine gegenüber deren Kontur vorstehende Anschlaglasche (10) vorgesehen ist.

7. Schneidklemme nach Anspruch 6, **dadurch gekennzeichnet,** daß die Anschlaglasche (10) an ihrem freien Ende (11) abgewinkelt ist.
